# EUROPÄISCHE PATENTSCHRIFT

(11) **EP 0 704 627 B1**
(45) Veröffentlichungstag und Bekanntmachung des Hinweises auf die Patenterteilung: **26.11.1997**
(21) Anmeldenummer: 95113954.2
(22) Anmeldetag: 06.09.1995
(51) Int. Cl.: F04D 29/70, F04D 13/08, F04D 9/00, F04D 29/58, F04D 7/04

(54) **Tauchmotorpumpe für grob verunreinigte Flüssigkeiten**
Submersible pump for coarsely polluted liquids
Pompe submersible pour liquids souillés par de grosses impuretées

(30) Priorität: 27.09.1994 DE 4434461
(43) Veröffentlichungstag der Anmeldung: 03.04.1996
(73) Patentinhaber: KSB Aktiengesellschaft, 67227 Frankenthal (DE)
(72) Erfinder: Wagner, Klaus, Dr., D-67112 Mutterstadt (DE)

(56) Entgegenhaltungen:
- WO-A-93/11360
- DE-A- 1 528 862
- FR-A- 1 259 710
- US-A- 4 134 711
- PATENT ABSTRACTS OF JAPAN vol. 017 no. 206 (M-1400) ,22.April 1993 & JP-A-04 347389 (ISHIGAKI MECH IND CO) 2.Dezember 1992,

## Beschreibung

Die Erfindung betrifft eine Tauchmotorpumpe für Förderflüssigkeiten, die mit sich ablagernden Bestandteilen durchsetzt sind, mit einem von einem Pumpenraum ausgehenden tangentialen Druckstutzen und einem den Motor der Tauchmotorpumpe umschließenden, von der Förderflüssigkeit durchströmten, der Kühlung des Motors dienenden Mantelraum, der mit dem Pumpenraum verbunden ist und der einen am pumpenabgewandten Ende des Mantelraumes angeordneten, mit einer externen Flüssigkeitsquelle zu verbindenden Spülanschluß besitzt.

Eine derartige Pumpe ist bekannt durch die DE-A-15 28 862. In der genannten Schrift wird eine Abwasserpumpe beschrieben, aus deren Pumpenraum Förderflüssigkeit in den den Elektromotor umgebenden Mantelraum gelangt. Durch Rückenschaufeln am Pumpenlaufrad wird ein Kühlkreislauf im Mantelraum aufrechterhalten. Zwischen dem Pumpenraum und dem Mantelraum befindet sich ein Dichtungsspalt, der den Zutritt von Verunreinigungen verhindern soll. Eine gemeinsame Spülung von Mantel- und Pumpenraum ist wegen des Dichtungsspaltes nicht möglich. Um eine Spülung des Mantelraumes zu ermöglichen, muß der Mantelraum mit einem weiteren, der Abführung der Spülflüssigkeit dienenden Anschluß ausgestattet werden.

Bei Tauchmotorpumpen für grob verunreinigte Flüssigkeiten erfordert die Aufrechterhaltung der Betriebssicherheit aber auch von Zeit zu Zeit eine Reinigung des Pumpeninnenraumes von Ablagerungen. Diese Reinigung kann in zweckmäßiger Weise ebenfalls durch eine Spülung erfolgen. Für transportable, nur zeitweise eingesetzte Pumpen ist eine gründliche Spülung vor deren Einlagerung zu empfehlen.

Aus Gründen der Verstopfungsgefahr sind Pumpen für stark verunreinigte Flüssigkeiten in aller Regel mit Freistromlaufrädern und tangentialen Druckstutzen ausgestattet. Eine Reinigungsspülung solcher Pumpen ist bisher nur im ausgebauten Zustand möglich. Der höher sitzende Motor bzw. dessen Kühlmantel wird allerdings durch einen in den Pumpenraum eingeleiteten Spülstrom nur indirekt erreicht. Ablagerungen in diesem für die Kühlung wichtigen Bereich werden daher oft nur unvollständig durch eine Spülung beseitigt. Pumpengehäuse mit vertikalem Druckstutzen, die den Vorzug der besseren Durchspülbarkeit des Mantelraumes besäßen, kommen wegen Verstopfungsgefahr bei grob verunreinigten Flüssigkeiten nicht zum Einsatz

Aufgabe der Erfindung ist es, eine Tauchmotorpumpe zu schaffen, die bei geringer Verstopfungsgefahr die Möglichkeit einer gleichzeitigen intensiven Spülung des Pumpen- und des Mantelraumes bietet, ohne daß sie den Ausbau der Tauchmotorpumpe notwendig macht.

Ausgehend von einer Tauchmotorpumpe der eingangs genannten Art wird diese Aufgabe erfindungsgemäß dadurch gelöst, daß der Mantelraum mit dem Pumpenraum derart verbunden ist, daß ein über den Spülanschluß eingeleiteter Spülstrom über den Pumpenraum abgeleitet wird.

Die Erfindung verbindet gewissermaßen zwei verschiedene Arten von Tauchmotorpumpen, solche mit tangentialem und solche mit vertikalem Druckstutzen, zu einer neuen, dritten Art. Dabei ergibt sich sogar noch die Möglichkeit, ein standardisiertes Gehäuse für beide Arten, also z.B. für Schmutzwasser- und Abwasserpumpen, zu schaffen.

Als vorteilhafte Ausgestaltung der Erfindung wird vorgeschlagen, eine am Spülanschluß vorgesehene Verschlußkappe mit einem Entlüftungssystem auszustatten. Dieses läßt sich bei einem etwaigen Verstopfen nach einem Abschrauben der Verschlußkappe in einfacher Weise reinigen.

Anhand eines Ausführungsbeispiels wird die Erfindung näher erläutert. Die Zeichnung zeigt eine Schnittdarstellung einer vertikal angeordneten Tauchmotorpumpe gemäß der Erfindung.

Die mit einem Freistromlaufrad 1 ausgestattete Tauchmotorpumpe wird durch einen Elektromotor 2 angetrieben. Die Tauchmotorpumpe besitzt einen Einlaß 3, einen Pumpenraum 4 und einen Druckstutzen 5. Der Elektromotor 2 ist umgeben von einem Mantelraum 6, der über mehrere - hier nicht erkennbare - großflächige Öffnungen mit dem Pumpenraum 4 verbunden ist. Der Mantelraum 6 ist mit Förderflüssigkeit gefüllt, die der stetigen Abfuhr von im Elektromotor 2 entstehender Wärme dient

Am pumpenabgewandten Ende des Mantelraumes 6 ist ein Spülanschluß 7 angeordnet, der durch eine aufgeschraubte Verschlußkappe 8 verschlossen wird. Die Verschlußkappe 8 ist mit einer der Entlüftung des Innenraumes der Tauchmotorpumpe dienenden Öffnung 9 versehen.

Bei der Inbetriebnahme der Tauchmotorpumpe wird durch das Freistromlaufrad 1 Förderflüssigkeit über den Einlauf 3 in den Pumpenraum 4 gesaugt und über den Druckstutzen 5 in einen hier nicht dargestellten Bereich gefördert. Der über das Freistromlaufrad 1 auf die Förderflüssigkeit ausgeübte Druck führt außerdem dazu, daß der Mantelraum 6 mit Förderflüssigkeit gefüllt wird. Dabei wird die im Mantelraum 6 vorhandene Luft über die Öffnung 9 in der Verschlußkappe 8 abgeführt. Ein Teil der vom Elektromotor 2 erzeugten Wärme wird über dessen Wandung an die ihn umgebende Förderflüssigkeit abgegeben. Diese Förderflüssigkeit befindet sich aufgrund einer inneren Strömung in ständiger Bewegung, so daß die von ihr aufgenommene Wärme über die Wand des Tauchpumpengehäuses nach außen und über eine Austauschströmung in den Pumpenraum 4 abgegeben wird.

Da die Förderflüssigkeit Verunreinigungen enthält, bilden sich mit der Zeit Ablagerungen an den den Mantelraum 6 begrenzenden Wänden, also auch an der für die Kühlung wichtigen Wand des Elektromotors 2. Zur Beseitigung dieser Ablagerungen wird nach einem Abschrauben der Verschlußkappe 8 an den Spülanschluß 7 ein Schlauch angeschlossen oder eingesteckt, über den unter Druck stehendes, von Verunreinigungen freies Wasser in den Mantelraum 6 eingeleitet wird. Die über den Mantelraum 6 geleitete Spülströmung löst vorhandene Ablagerungen und führt diese über den Pumpenraum 4 und den Einlauf 3 ab. Die Verbindung des Druckstutzens 5 mit einer - hier nicht dargestellten - Druckleitung muß für diesen Spülvorgang nicht gelöst werden; die Pumpe kann in ihrer Einbauposition verbleiben.

## Patentansprüche

1. Tauchmotorpumpe für Förderflüssigkeiten, die mit sich ablagernden Bestandteilen durchsetzt sind, mit einem von einem Pumpenraum (4) ausgehenden tangentialen Druckstutzen (5) und einem den Motor (2) der Tauchmotorpumpe umschließenden, von der Förderflüssigkeit durchströmten, der Kühlung des Motors (2) dienenden Mantelraum (6), der mit dem Pumpenraum (4) verbunden ist und der einen am pumpenabgewandten Ende des Mantelraumes (6) angeordneten, mit einer externen Flüssigkeitsquelle zu verbindenden Spülanschluß besitzt, **dadurch gekennzeichnet, daß** der Mantelraum (6) mit dem Pumpenraum (4) derart verbunden ist, daß ein über den Spülanschluß (7) eingeleiteter Spülstrom über den Pumpenraum (4) abgeleitet wird.

2. Tauchmotorpumpe nach Anspruch 1, dadurch gekennzeichnet, daß der Spülanschluß (7) mit einer lösbar befestigten Verschlußkappe (8) versehen ist, welche mit einem Entlüftungssystem (9) ausgestattet ist.

## Claims

1. Submersible motor pump for pumped liquids which are permeated with precipitating constituents, having a tangential pressure connection (5) emanating from a pump space (4) and a jacket space (6), which surrounds the motor (2) of the submersible motor pump, is flowed through by the pumped liquid, serves for cooling the motor (2), is connected to the pump space (4) and has a rinsing connection which is arranged at the end of the jacket space (6) averted from the pump and is to be connected to an external liquid source, characterized in that the jacket space (6) is connected to the pump space (4) in such a way that a rinsing flow introduced via the rinsing connection (7) is diverted via the pump space (4).

2. Submersible motor pump according to Claim 1, characterized in that the rinsing connection (7) is provided with a closure cap (8) which is detachably mounted and is fitted with a venting system (9).

## Revendications

1. Pompe à moteur submersible pour liquides de transport, qui sont chargés d'éléments se déposant, ayant une tuyère de refoulement tangentielle (5) sortant d'une chambre de la pompe (4), et un espace d'enveloppe (6) entourant le moteur (2) de la pompe à moteur submersible, traversé par le liquide de transport, servant au refroidissement du moteur (2), qui est raccordé à la chambre de la pompe (4) et qui possède un raccord de rinçage disposé à une extrémité de l'espace d'enveloppe (6) opposée à la pompe, et devant être raccordé à une source de liquide externe, **caractérisée en ce que** l'espace d'enveloppe (6) est raccordé à la chambre de la pompe (4) de telle sorte qu'un courant de rinçage introduit par le raccord de rinçage (7) soit déchargé par la chambre de la pompe (4).

2. Pompe à moteur submersible selon la revendication 1, caractérisé en ce que le raccord de rinçage (7) est pourvu d'un capuchon de fermeture (8) fixé de manière desserrable, lequel est équipé d'un système d'élimination de l'air (9).
